# FASCICULE DE BREVET EUROPEEN

(11) **EP 1 838 965 B1**
(45) Date de publication et mention de la délivrance du brevet: **10.12.2008**
(21) Numéro de dépôt: 06709136.3
(22) Date de dépôt: 20.01.2006
(51) Int. Cl.: F04C 18/02

(54) **POMPE À VIDE À CYCLE DE TRANSLATION CIRCULAIRE À PLUSIEURS ARBRES**
VAKUUMPUMPE MIT MEHREREN WELLEN UND MIT ZYKLISCHER ÜBERTRAGUNG
MULTI-SHAFT VACUUM PUMP WITH CIRCULAR TRANSALTION CYCLE

(30) Priorité: 21.01.2005 FR 0500663
(43) Date de publication de la demande: 03.10.2007
(73) Titulaire: V.G.B. (Vulliez Gestion Brevets), 27500 Pont Audemer (FR)
(72) Inventeur: HELIES, Maurice, F-41150 Chouzy sur Cisse (FR)
(74) Mandataire: Hartmann, Jean-Luc
(86) Numéro de dépôt international: PCT/FR2006/000132
(87) Numéro de publication internationale: WO 2006/077328

(56) Documents cités:
- EP-A- 0 732 503
- EP-A- 0 994 258
- EP-A- 1 333 179
- US-B1- 6 268 995
- PATENT ABSTRACTS OF JAPAN vol. 2003, no. 12, 5 décembre 2003 (2003-12-05) -& JP 2004 197568 A (MATSUSHITA ECOLOGY SYSTEMS CO LTD), 15 juillet 2004 (2004-07-15)
- PATENT ABSTRACTS OF JAPAN vol. 014, no. 572 (M-1061), 19 décembre 1990 (1990-12-19) & JP 02 245488 A (HITACHI LTD; others: 01), 1 octobre 1990 (1990-10-01)
- PATENT ABSTRACTS OF JAPAN vol. 1997, no. 06, 30 juin 1997 (1997-06-30) & JP 09 053577 A (MITSUBISHI HEAVY IND LTD), 25 février 1997 (1997-02-25)

## Description

La présente invention concerne une pompe à vide à cycle de translation circulaire à plusieurs arbres, telle que divulguée dans le document JP2004-197568.

Une pompe de ce type comporte généralement un corps fixe avec un disque fixe présentant sur l'une de ses faces une saillie en forme de spirale ainsi qu'un disque mobile, faisant face au disque fixe et présentant du côté du disque fixe une saillie correspondante en forme de spirale. Les deux spirales, une fixe et une mobile, sont de même amplitude angulaire et intercalées l'une dans l'autre. Un mécanisme permet d'entraîner le disque mobile dans un mouvement de translation circulaire par rapport au disque fixe. La liaison entre le disque mobile et le corps fixe de la pompe est assurée par plusieurs arbres, le plus souvent trois.

Une telle pompe est par exemple décrite dans le document FR-A-2 141 402. Comme indiqué dans ce document, une telle pompe peut être une pompe intégralement sèche et étanche. Elle donne d'excellents résultats mais présente l'inconvénient de comporter de nombreuses pièces et d'être encombrante. On remarque également que la pompe décrite dans ce document utilise un liquide de refroidissement pour refroidir les pièces.

La présente invention a alors pour but de fournir une nouvelle pompe à vide, sèche, étanche et propre (c'est-à-dire sans risque de pollution du fluide pompé), de structure simple et qui soit également compacte. De préférence, cette pompe permettra de rejeter à la pression atmosphérique le fluide gazeux aspiré pour créer le vide à la pression atmosphérique. En outre, la maintenance de cette nouvelle pompe sera facilitée par rapport aux pompes de l'art antérieur connues.

A cet effet, l'invention propose une pompe à vide à cycle de translation circulaire comportant :
- un disque fixe solidaire d'un corps fixe et présentant sur l'une de ses faces une saillie en forme de spirale,
- un disque mobile faisant face au disque fixe et présentant du côté du disque fixe une saillie en forme de spirale intercalée avec la saillie en forme de spirale du disque fixe,
- une liaison entre le corps fixe et le disque mobile, cette liaison présentant au moins deux manivelles, chaque manivelle comportant deux arbres parallèles mais décalés d'une même excentricité,
- des moyens moteur pour entraîner le disque mobile dans un mouvement de translation circulaire par rapport au disque fixe.
- les moyens moteur comportent un moteur présentant un arbre de sortie parallèle aux axes des disques fixe et mobile;
- l'arbre de sortie du moteur est sensiblement centré sur l'axe du disque mobile et entraîne celui-ci à l'aide d'une pièce d'accouplement présentant une excentricité correspondant à l'excentricité des manivelles ;
- les deux saillies en forme de spirale sont sans contact l'une avec l'autre. Selon l'invention, les deux saillies présentent un jeu axial maîtrisé par le montage des manivelles, et les efforts axiaux exercés sur la pompe sont repris essentiellement au niveau des manivelles, le moteur est fixé sur une platine parallèle au disque mobile, et cette platine présente des logements pour un arbre de chaque manivelle.

Cette nouvelle structure d'une pompe à vide à plusieurs arbres est très intéressante car elle permet d'avoir une meilleure répartition des efforts au sein de la pompe, notamment au niveau des divers paliers de roulement. Une telle pompe est propre car un fluide gazeux pompé traversant la pompe ne vient au contact d'aucune pièce d'usure telle un joint ou similaire.

La platine est disposée au coeur de la pompe et porte à la fois le moteur et le disque mobile. Ceci permet d'une part de simplifier la structure de la pompe et d'autre part de la rendre plus compacte. Dans une forme de réalisation préférée, la platine forme par exemple le fond d'un tube cylindrique dans lequel est logé le moteur. Le corps fixe comporte alors par exemple un carter extérieur reliant le tube cylindrique au disque fixe.

Dans une autre forme de réalisation, un soufflet métallique peut être utilisé pour relier de manière étanche la périphérie du disque mobile au corps fixe de la pompe à vide. Un tel soufflet permet d'assurer une étanchéité entre une pièce mobile en translation (circulaire) et un corps fixe. Dans le cas où la pompe à vide comporte un tube cylindrique, le soufflet métallique entoure alors de préférence le tube cylindrique. De cette manière, le soufflet peut être de relativement grande taille et les contraintes exercées sur celui-ci sont de ce fait moindres que pour un soufflet de taille réduite.

De manière avantageuse, l'invention prévoit qu'un deuxième soufflet métallique, monté également de manière étanche entre la périphérie du disque mobile et le corps fixe, vient entourer le premier soufflet métallique. On obtient de la sorte un espace entre les deux soufflets métalliques. En surveillant la pression régnant dans cet espace, il est possible de détecter immédiatement une défaillance de l'un des soufflets. De la sorte, il est possible d'assurer une parfaite maîtrise de l'étanchéité de la pompe.

Dans la forme de réalisation dans laquelle la pompe à vide comporte un tube cylindrique, on peut prévoir que du côté opposé à la platine, le tube cylindrique reçoit un ventilateur, et que des orifices sont prévus dans la platine pour permettre la ventilation du logement du moteur.

La pompe à vide peut également comporter des moyens de ventilation pour refroidir la face du disque fixe opposée au disque mobile.

Lorsque la pompe est équipée de tels moyens de ventilation, il n'est pas nécessaire de prévoir un circuit de liquide de refroidissement pour éviter une surchauffe de la pompe en fonctionnement. Ceci permet d'éviter une source de pollution éventuelle du fluide gazeux pompé par la pompe selon l'invention.

Pour un meilleur refroidissement encore des disques de la pompe, on peut prévoir qu'au moins une saillie formant spirale sur un disque est évidée à proximité du coeur de la spirale.

Pour le refoulement du fluide gazeux pompé à la pression atmosphérique, le disque fixe présente par exemple, sensiblement au centre de la spirale, un orifice de refoulement débouchant sur la face opposée à la spirale, et cet orifice de refoulement est éventuellement muni d'une soupape de refoulement.

Pour favoriser le rejet à la pression atmosphérique du fluide pompé, l'épaisseur des saillies formant spirale présente au niveau du coeur de la spirale une épaisseur croissante de manière à former une extrémité de spirale en forme de bulbe.

Des détails et avantages de la présente invention ressortiront mieux de la description qui suit, faite en référence aux dessins schématiques annexés sur lesquels :
La figure 1 est une vue en coupe longitudinale d'une pompe à vide selon l'invention,
La figure 2 est une vue en coupe selon la ligne de coupe II-II de la figure 1, et
La figure 3 est une vue en coupe selon la ligne de coupe III-III de la figure 1.

On reconnaît sur la figure 1 une pompe à vide à cycle de translation circulaire. Cette pompe comprend notamment un corps fixe 2, un disque mobile 4 et un moteur 6.

Dans la forme de réalisation préférentielle représentée sur la figure 1, le corps fixe 2 est constitué essentiellement de trois éléments : un disque fixe 8, un carter 10 et un tube cylindrique 12.

Le disque fixe 8 présente sur sa face intérieure une saillie en forme de spirale 14. La forme de cette dernière est visible sur la figure 2. Le disque mobile 4 fait face au disque fixe 8. Sur sa face orientée vers le disque fixe 8, le disque mobile présente lui aussi une saillie en forme de spirale 16. La spirale 16 du disque mobile 4 est imbriquée avec la spirale 14 du disque fixe 8, comme on peut le voir également sur la figure 2 (pour simplifier la vue, la figure 3 ne représente pas la spirale 14 fixe, ni le carter 10). Les spirales 14 et 16 sont séparées l'une de l'autre par un jeu axial constant, quelle que soit la position du disque mobile 4 par rapport au disque fixe 8. Ce jeu est par exemple de l'ordre de 5/100^{ème} de mm. On retrouve également un jeu radial entre les spirales. Ce jeu radial est du même ordre de grandeur que le jeu axial (environ 0,05 mm).

Le disque mobile 4 est supporté par le corps fixe 2 par l'intermédiaire de trois manivelles 18 d'égale excentricité E et accouplées et agissant de manière synchronisée les unes avec les autres pour obtenir un mouvement de translation circulaire du disque mobile 4 par rapport au corps fixe 2, et plus particulièrement son disque fixe 8, lors du fonctionnement de la pompe.

Les manivelles 18 relient le disque mobile 4 au disque fixe 8 de telle sorte d'une part que le disque mobile 4 soit parfaitement guidé pour obtenir une maîtrise quasi parfaite du jeu axial au niveau des saillies en forme de spirale 14, 16 et d'autre part que les efforts axiaux entre ces deux disques soient repris au niveau de ces manivelles. Le jeu axial dont il est question ici au niveau des saillies en forme de spirale 14, 16 indique qu'entre le sommet d'une spirale 14, 16 et le disque 4, 8 qui lui fait face se trouve un jeu 19 sensiblement constant (de l'ordre de 0,05 mm).

Le tube cylindrique 12 présente un fût d'axe longitudinal parallèle à l'axe des disques fixe 8 et mobile 4 ainsi qu'un fond 20 transversal -et donc situé dans un plan parallèle à ceux des disques-. Ce fond 20 présente trois alésages 22, chacun de ceux-ci recevant une manivelle 18. Chaque manivelle 18 comporte un tourillon 24, un arbre inférieur 26 et un arbre supérieur 28. Le tourillon 24 est à chaque fois disposé au niveau de l'interface entre le fond 20 et le disque mobile 4. L'arbre inférieur 26 de chaque manivelle 18 est logé avec des roulements correspondants dans un alésage 22 du fond 20 tandis que les arbres supérieurs 28 sont chacun logés avec des roulements correspondants dans des logements prévus à cet effet dans le disque mobile 4. Les axes des arbres inférieurs 26 et supérieurs 28 sont parallèles et décalés d'une distance correspondant à l'excentricité E.

Chaque alésage 22 présente un épaulement contre lequel viennent reposer des roulements à billes guidant l'arbre inférieur 26 d'une manivelle 18. Le tourillon 24 vient reposer sur ces roulements à billes du côté opposé à l'épaulement précité. Un montage similaire est réalisé au niveau des logements prévus dans le disque mobile 4. Chacun de ces logements présente un épaulement contre lequel viennent buter des roulements à billes recevant l'arbre supérieur 28 de la manivelle 18 et du côté opposé à cet épaulement, le tourillon 24 vient reposer sur les roulements à billes. Ces roulements sont maintenus dans leur logement, tant au niveau du disque mobile 4 que du fond 20, à l'aide d'une bague maintenue par des vis 29.

Ce type de montage correspond à une pompe à vide dans laquelle le disque mobile 4 tend à se rapprocher axialement du disque fixe 8.

Le mouvement de translation circulaire du disque mobile 4 par rapport au disque fixe 8 est commandé par le moteur 6. Ce dernier est disposé à l'intérieur du tube cylindrique 12 et est fixé sur le fond 20 de celui-ci. Dans la forme de réalisation préférée de l'invention représentée aux dessins, l'arbre de sortie 30 du moteur 6 est relié au disque mobile 4 par une pièce d'accouplement 32. Cette dernière présente ici la forme d'un manchon comportant deux logements cylindriques circulaires, l'un dans le prolongement de l'autre et décalés d'une valeur correspondant à l'excentricité E. Le logement cylindrique se trouvant du côté du moteur reçoit l'arbre de sortie 30 du moteur tandis que le logement cylindrique se trouvant du côté du disque mobile 4 reçoit un maneton 34 faisant saillie de la face du disque mobile 4 opposée à la spirale 16 ainsi qu'un roulement à aiguilles. Dans cette forme de réalisation représentée sur les figures, le maneton 34 est centré par rapport au disque mobile 4. Le roulement à aiguilles reprend essentiellement des efforts radiaux au niveau de l'arbre moteur. On remarque sur la figure un roulement à billes à proximité de l'arbre de sortie 30. Ce roulement a uniquement pour but de retenir l'arbre moteur lorsque le moteur est démonté pour être entretenu, réparé, ou changé.

On remarque sur les figures 1 et 3 la présence d'une masse d'équilibrage 36 autour de la pièce d'accouplement 32 au niveau du maneton 34. Cette masse est calculée et positionnée de manière à réaliser un équilibrage dynamique de la pompe lors du fonctionnement de celle-ci.

Le carter 10 du corps fixe relie, dans la forme de réalisation visible sur la figure 1, la périphérie du disque fixe 8 avec le bord libre du tube cylindrique 12, bord libre qui est opposé au fond 20.

On remarque aussi la présence de deux soufflets 38, 38' métalliques sur la figure 1. Chacun de ces soufflets 38, 38' est monté de manière étanche d'une part sur un bord périphérique du disque mobile 4 et d'autre part sur le carter 10. La fixation des soufflets 38, 38' est par exemple réalisée par soudure.

Les deux soufflets 38, 38' entourent ainsi le tube cylindrique12 (fixe) à l'intérieur duquel se trouve le moteur 6, le soufflet 38' entourant le soufflet 38. La présence d'un seul soufflet est suffisante pour permettre un bon fonctionnement de la pompe à vide selon l'invention. Le deuxième soufflet est prévu ici pour des raisons de sécurité. Un capteur de pression relié à l'espace libre entre les deux soufflets permet de détecter immédiatement la moindre fuite au niveau de l'un des soufflets, l'autre soufflet assurant encore l'étanchéité de la pompe.

Les soufflets 38, 38' métalliques sont utilisés pour réaliser une étanchéité intégrale de la pompe. Ils sont protégés contre tout effet de torsion du fait de la cinématique du système d'entraînement. Pour limiter les contraintes exercés sur ces soufflets, ceux-ci s'étendent sur quasiment toute la hauteur de la pompe, comme on peut le voir sur la figure 1. Des soufflets (ou un seul soufflet) de longueur moindre, pourraient également convenir.

Le carter 10 comporte une ouverture d'admission 42 qui permet de réaliser, dans l'exemple représenté, une admission radiale de fluide gazeux, à proximité des disques fixe 8 et mobile 4. Une enceinte à vider (non représentée sur les dessins) est raccordée à la pompe (par des moyens non représentés) à l'ouverture d'admission 42. Dès la mise en service de la pompe, le fluide gazeux à pomper est soumis à l'effet continu et progressif de compression obtenu grâce au mouvement relatif entre les deux spirales 14 et 16. De manière connue (cf. par exemple FR-2 141 402) le fluide gazeux se trouvant dans l'espace entre le soufflet 38' extérieur et le carter 10 est entraîné vers un orifice de refoulement 44 se trouvant au centre de la spirale 14 du disque fixe 8. Cet orifice de refoulement 44 est muni d'une soupape 46 permettant le rejet du fluide gazeux à la pression atmosphérique.

Lors de ce fonctionnement, les spirales ont tendance à s'échauffer. Un premier groupe de ventilation 48, représenté très schématiquement sur la figure 1, est disposé sur la face du disque fixe 8 opposée à la face portant la spirale 14. Une flèche 50 représente un exemple de mouvement d'air permettant la ventilation du disque fixe 8.

Un second groupe de ventilation 52 est disposé dans le tube cylindrique 12 pour assurer le refroidissement du moteur 6 et du disque mobile 4. Ce second groupe de ventilation 52, très schématiquement représenté, aspire de l'air à l'extérieur de la pompe pour le faire cheminer à l'intérieur de celle-ci selon un chemin illustré à titre d'exemple par des flèches 54. Pour permettre un tel passage d'air, des orifices sont prévus d'une part dans le fond 20 du tube cylindrique et d'autre part dans le corps fixe 2 de manière à permettre à de l'air extérieur de pénétrer entre la surface extérieure du tube cylindrique 12 et l'intérieur du soufflet intérieur 38.

Pour favoriser encore le refroidissement des disques fixe 8 et mobile 4, un évidement 56 est réalisé dans chacune des spirales 14 et 16, comme on peut le remarquer sur les dessins. Les spirales 14 et 16 présentent chacune à leur extrémité se trouvant sensiblement au centre du disque correspondant la forme d'un bulbe 57 dû à l'élargissement de la saillie formant la spirale correspondante vers le centre du disque. Ainsi, l'air mis en mouvement par les groupes de ventilation peut pénétrer dans les évidements 56 et réaliser de la sorte un meilleur refroidissement des spirales 14 et 16 et donc des disques 8 et 4 correspondants.

La pompe à vide décrite ci-dessus est une pompe à vide intégralement sèche, qui fonctionne sans huile ni liquide de refroidissement. Cette pompe est aussi entièrement étanche avec, grâce notamment aux deux soufflets, une maîtrise parfaite de cette étanchéité.

La pompe décrite ici est une pompe dite propre. Le fluide pompé ne rencontre aucune pièce d'usure (joints, etc...) depuis l'ouverture d'admission 42 jusqu'à sa sortie par l'orifice de refoulement 44. La maîtrise du jeu axial entre les saillies en forme de spirale 14, 16 permet de supprimer les joints que l'on trouve habituellement entre chaque spirale et le disque faisant face à ladite spirale. L'absence de pièces d'usure tout au long du parcours du fluide pompé permet de préserver celui-ci de toute pollution.

Une pompe telle celle décrite ci-dessus peut être utilisée pour des débits relativement faibles. A titre d'exemple non limitatif mais uniquement illustratif, une telle pompe peut présenter par exemple un volume engendré de l'ordre de 30 m³/h.

Une pompe à vide selon l'invention peut trouver des applications par exemple dans le domaine du nucléaire, dans la fabrication de composants électroniques, dans l'industrie pharmaceutique, alimentaire, etc... Cette liste d'applications est bien entendu non exhaustive. Ce type de pompe peut être utilisé partout où une grande attention est nécessaire pour éviter toute pollution d'un fluide transporté.

Alors que pour les pompes de tailles équivalentes de l'art antérieur il est nécessaire habituellement de prévoir un accouplement à une pompe primaire, la pompe décrite peut refouler directement à la pression atmosphérique. Ce rejet direct à la pression atmosphérique peut être réalisé ici notamment grâce à la présence d'une soupape 46 à la sortie mais aussi à la forme de bulbe 57 aux extrémités des spirales. La bonne ventilation de la pompe favorisée aussi par les évidements 56 réalisés au niveau desdits bulbes, est également un élément important pour permettre un tel rejet. En effet, compte tenu de la variation de pression, l'échauffement dans la pompe est relativement important et un refroidissement adapté doit être prévu.

La structure de la pompe décrite est simple, même si elle comporte quatre arbres. De plus, elle permet d'avoir une pompe compacte. En outre, la maintenance de cette pompe est simplifiée. Le nombre de joints et de pièces d'usure est très limité.

Un avantage important de la structure présentée ci-dessus avec un arbre moteur central et des arbres périphériques est la reprise des efforts radiaux. Ceux-ci sont encaissés essentiellement par le roulement à aiguilles décrit. La charge des roulements au niveau des arbres périphériques est limitée et permet l'utilisation de roulements à raideur axiale supérieure par rapport aux roulements utilisés avec les pompes comparables de l'art antérieur.

La présente invention ne se limite pas à la forme de réalisation préférentielle décrite ci-dessus à titre d'exemple non limitatif. Elle concerne également toutes les variantes de réalisation à la portée de l'homme du métier dans le cadre des revendications ci-après.

Ainsi par exemple, le nombre d'arbres (manivelles) peut être modifié sans sortir pour autant du cadre de l'invention. D'autres modifications, concernant par exemple la forme du corps fixe, le refroidissement des pièces (même éventuellement avec un liquide de refroidissement), le montage du moteur, les soufflets, etc. peuvent également être apportées sans sortir du cadre de l'invention.

## Revendications

1. Pompe à vide à cycle de translation circulaire comportant :
- un disque fixe (8) solidaire d'un corps fixe (2) et présentant sur l'une de ses faces une saillie en forme de spirale (14),
- un disque mobile (4) faisant face au disque fixe (8) et présentant du côté du disque fixe (8) une saillie en forme de spirale (16) intercalée avec la saillie en forme de spirale (14) du disque fixe (8),
- une liaison entre le corps fixe (2) et le disque mobile (4), cette liaison présentant au moins deux manivelles (18), chaque manivelle (18) comportant deux arbres (26, 28) parallèles mais décalés d'une même excentricité,
- des moyens moteur (6) pour entraîner le disque mobile (4) dans un mouvement de translation circulaire par rapport au disque fixe (8), ces moyens moteur comportant un moteur (6) présentant un arbre de sortie (30) parallèle aux axes des disques fixe (8) et mobile (4), et l'arbre de sortie (30) du moteur (6) étant sensiblement centré sur l'axe du disque mobile (4) et entraînant celui-ci à l'aide d'une pièce d'accouplement (32) présentant une excentricité correspondant à l'excentricité des manivelles (18),
les deux saillies en forme de spirale (14, 16) étant sans contact l'une avec l'autre,
**caractérisé en ce que** les deux saillies en forme de spirale (14, 16) présentent un jeu axial maîtrisé par le montage des manivelles (18),
**en ce que** les efforts axiaux exercés sur la pompe sont repris essentiellement au niveau des manivelles (18),
**en ce que** le moteur (6) est fixé sur une platine (20) parallèle au disque mobile (4), et
**en ce que** cette platine (20) présente des logements (22) pour un arbre (26) de chaque manivelle (18).

2. Pompe à vide selon la revendication 1, **caractérisée en ce que** la platine forme le fond (20) d'un tube cylindrique (12) dans lequel est logé le moteur (6).

3. Pompe à vide selon la revendication 2, **caractérisée en ce que** le corps fixe (2) comporte un carter (10) extérieur reliant le tube cylindrique (12) au disque fixe (8).

4. Pompe à vide selon l'une des revendications 1 à 3, **caractérisée en ce qu'**un soufflet métallique (38) relie de manière étanche la périphérie du disque mobile (4) au corps fixe (2) de la pompe à vide.

5. Pompe à vide selon les revendications 2 et 4, **caractérisée en ce que** le soufflet métallique (38) entoure le tube cylindrique (12).

6. Pompe à vide selon l'une des revendications 4 ou 5, **caractérisée en ce qu'**un deuxième soufflet (38') métallique, monté également de manière étanche entre la périphérie du disque mobile (4) et le corps fixe (2), entoure le premier soufflet (38) métallique.

7. Pompe à vide selon la revendication 2, **caractérisée en ce que** du côté opposé à !a platine (20), le tube cylindrique (12) reçoit un groupe de ventilation (52), et **en ce que** des orifices sont prévus dans la platine (20) pour permettre la ventilation du logement du moteur (6).

8. Pompe à vide selon l'une des revendications 1 à 7, **caractérisée en ce que** des moyens de ventilation (48) sont prévus pour refroidir la face du disque fixe (8) opposée au disque mobile (4).

9. Pompe à vide selon l'une des revendications 1 à 8, **caractérisée en ce que** le disque fixe (8) présente, sensiblement au centre de la spirale (14), un orifice de refoulement (44) débouchant sur la face opposée à la spirale (14), et **en ce que** cet orifice de refoulement (44) est muni d'une soupape de refoulement (46).

10. Pompe à vide selon l'une des revendications 1 à 9, **caractérisée en ce qu'**au moins une saillie formant spirale (14, 16) sur un disque (8, 4) est évidée à proximité du coeur de la spirale (14, 16).

11. Pompe à vide selon l'une des revendications 1 à 10, **caractérisée en ce que** l'épaisseur des saillies formant spirale (14, 16) présente au niveau du coeur de la spirale (14, 16) une épaisseur croissante de manière à former une extrémité de spirale en forme de bulbe (57).

## Claims

1. Circular translation cycle vacuum pump including:
- a fixed disk (8) fastened to a fixed body (2) and having a spiral-shaped projection (14) on one of its faces,
- a mobile disk (4) facing the fixed disk (8) and having on the same side as the fixed disk (8) a spiral-shaped projection (16) interleaved with the spiral-shaped projection (14) of the fixed disk (8),
- a connection between the fixed body (2) and the mobile disk (4) including at least two cranks (18), each crank (18) including two parallel shafts (26, 28) that are offset with the same eccentricity,
- drive means (6) for driving movement of the mobile disk (4) in circular translation relative to the fixed disk (8), these drive means including a motor (6) having an output shaft (30) parallel to the axes of the fixed disk (8) and the mobile disk (4), and the output shaft (30) of the motor (6) being substantially centered on the axis of the mobile disk (4) and driving the latter with the aid of a coupling part (32) having an eccentricity corresponding to the eccentricity of the cranks (18),
the two spiral-shaped projections (14, 16) having no contact with each other,
**characterized in that** the two spiral-shaped projections (14, 16) have an axial clearance controlled by the mounting of the cranks (18),
**in that** the axial forces exerted on the pump are absorbed essentially by the cranks (18),
**in that** the motor (6) is fixed to a plate (20) parallel to the mobile disk (4), and
**in that** this plate (20) has housings (22) for one shaft (26) of each crank (18).

2. Vacuum pump according to claim 1, **characterized in that** the plate forms the end wall (20) of a cylindrical tube (12) in which the motor (6) is housed.

3. Vacuum pump according to claim 2, **characterized in that** the fixed body (2) includes an external casing (10) connecting the cylindrical tube (12) to the fixed disk (8).

4. Vacuum pump according to any one of claims 1 to 3, **characterized in that** a metal bellows (38) connects the periphery of the mobile disk (4) to the fixed body (2) of the vacuum pump in a sealed manner.

5. Vacuum pump according to claims 2 and 4, **characterized in that** the metal bellows (38) surrounds the cylindrical tube (12).

6. Vacuum pump according to either of claims 4 or 5, **characterized in that** a second metal bellows (38'), also mounted in sealed manner between the periphery of the mobile disk (4) and the fixed body (2), surrounds the first metal bellows (38).

7. Vacuum pump according to claim 2, **characterized in that** on the side opposite the plate (20) the cylindrical tube (12) receives a ventilation unit (52) and **in that** orifices are provided in the plate (20) to enable ventilation of the housing of the motor (6).

8. Vacuum pump according to any one of claims 1 to 7, **characterized in that** ventilation means (48) are provided for cooling the face of the fixed disk (8) opposite the mobile disk (4).

9. Vacuum pump according to any one of claims 1 to 8, **characterized in that** the fixed disk (8) has, substantially at the center of the spiral (14), a discharge orifice (44) discharging onto the face opposite the spiral (14) and **in that** this discharge orifice (44) is provided with a discharge valve (46).

10. Vacuum pump according to any one of claims 1 to 9, **characterized in that** at least one projection forming a spiral (14, 16) on a disk (8, 4) is perforated in the vicinity of the heart of the spiral (14, 16).

11. Vacuum pump according to any one of claims 1 to 10, **characterized in that** the thickness of the projections forming a spiral (14, 16) has at the heart of the spiral (14, 16) a thickness increasing to form a bulb-shaped end (57) of the spiral.

## Patentansprüche

1. Vakuumpumpe mit zylindrischer Übertragung bzw. Kreisschiebungszyklus, umfassend:
- eine feststehende Scheibe (8), die mit einem feststehenden Körper (2) fest verbunden ist und an einer ihrer Seiten einen spiralförmigen Vorsprung (14) aufweist,
- eine bewegliche Scheibe (4), die der feststehenden Scheibe (8) gegenüberliegt und an der Seite der feststehenden Scheibe (8) einen spiralförmigen Vorsprung (16) aufweist, der mit dem spiralförmigen Vorsprung (14) der feststehenden Scheibe (8) ineinandergreift,
- eine Verbindung zwischen dem feststehenden Körper (2) und der beweglichen Scheibe (4), wobei diese Verbindung mindestens zwei Kurbeln (18) aufweist, wobei jede Kurbel (18) zwei Wellen (26, 28) umfasst, die parallel, aber mit der gleichen Exzentrizität versetzt sind,
- Antriebsmittel (6) zum Antrieb der beweglichen Scheibe (4) zu einer Kreisschiebungsbewegung in Bezug auf die feststehende Scheibe (8), wobei diese Antriebsmittel einen Motor (6) umfassen, der eine Abtriebswelle (30) aufweist, die parallel zu den Achsen der feststehenden (8) und beweglichen (4) Scheibe ist, und wobei die Abtriebswelle (30) des Motors (6) im Wesentlichen auf die Achse der bewegliche Scheibe (4) zentriert ist und diese mit Hilfe eines Kupplungsteils (32) antreibt, das eine Exzentrizität aufweist, die der Exzentrizität der Kurbeln (18) entspricht,
wobei die beiden spiralförmigen Vorsprünge (14, 16) ohne Kontakt zueinander sind,
**dadurch gekennzeichnet, dass** die beiden spiralförmigen Vorsprünge (14, 16) ein axiales Spiel aufweisen, das durch die Montage der Kurbeln (18) kontrolliert wird,
dass die auf die Pumpe ausgeübten axialen Beanspruchungen im Wesentlichen im Bereich der Kurbeln (18) aufgenommen werden,
dass der Motor (6) auf einer Platte (20) befestigt ist, die parallel zur beweglichen Scheibe (4) ist, und
dass diese Platte (20) Aufnahmen (22) für eine Welle (26) jeder Kurbel (18) aufweist.

2. Vakuumpumpe nach Anspruch 1, **dadurch gekennzeichnet, dass** die Platte den Boden (20) eines zylindrischen Rohrs (12) bildet, in dem der Motor (6) untergebracht ist.

3. Vakuumpumpe nach Anspruch 2, **dadurch gekennzeichnet, dass** der feststehende Körper (2) ein Außengehäuse (10) aufweist, das das zylindrische Rohr (12) mit der feststehenden Scheibe (8) verbindet.

4. Vakuumpumpe nach einem der Ansprüche 1 bis 3, **dadurch gekennzeichnet, dass** ein metallischer Faltenbalg (38) den Umfang der beweglichen Scheibe (4) auf dichte Weise mit dem feststehenden Körper (2) der Vakuumpumpe verbindet.

5. Vakuumpumpe nach den Ansprüchen 2 und 4, **dadurch gekennzeichnet, dass** der metallische Faltenbalg (38) das zylindrische Rohr (12) umgibt.

6. Vakuumpumpe nach einem der Ansprüche 4 oder 5, **dadurch gekennzeichnet, dass** ein zweiter metallischer Faltenbalg (38'), der ebenfalls auf dichte Weise zwischen dem Umfang der beweglichen Scheibe (4) und dem feststehenden Körper (2) montiert ist, den ersten metallischen Faltenbalg (38) umgibt.

7. Vakuumpumpe nach Anspruch 2, **dadurch gekennzeichnet, dass** an der der Platte (20) entgegengesetzten Seite das zylindrische Rohr (12) einen Lüftersatz (52) aufnimmt, und dass Öffnungen in der Platte (20) vorgesehen sind, um die Belüftung der Aufnahme des Motors (6) zu ermöglichen.

8. Vakuumpumpe nach einem der Ansprüche 1 bis 7, **dadurch gekennzeichnet, dass** Belüftungsmittel (48) vorgesehen sind, um die Seite der feststehenden Scheibe (8) zu kühlen, die der beweglichen Scheibe (4) entgegengesetzt ist.

9. Vakuumpumpe nach einem der Ansprüche 1 bis 8, **dadurch gekennzeichnet, dass** die feststehende Scheibe (8) im Wesentlichen in der Mitte der Spirale (14) eine Auslassöffnung (44) aufweist, die an der der Spirale (14) entgegengesetzten Seite mündet, und dass diese Auslassöffnung (44) mit einem Auslassventil (46) versehen ist.

10. Vakuumpumpe nach einem der Ansprüche 1 bis 9, **dadurch gekennzeichnet, dass** mindestens ein spiralförmiger Vorsprung (14, 16) an einer Scheibe (8, 4) in der Nähe des Kerns der Spirale (14, 16) eine Bohrung aufweist.

11. Vakuumpumpe nach einem der Ansprüche 1 bis 10, **dadurch gekennzeichnet, dass** die Dicke der spiralförmigen Vorsprünge (14, 16) im Bereich des Kerns der Spirale (14, 16) eine wachsende Dicke aufweist, um ein knollenförmiges Ende (57) der Spirale zu bilden.
